# EUROPÄISCHE PATENTSCHRIFT

(11) **EP 0 045 380 B1**
(45) Veröffentlichungstag und Bekanntmachung des Hinweises auf die Patenterteilung: **24.10.1984**
(21) Anmeldenummer: 81105183.8
(22) Anmeldetag: 04.07.1981
(51) Int. Cl.: B24B 49/18, G05D 3/14, G05D 5/00

(54) **Steuerschaltung für eine Vorrichtung zum Nachstellen und Abrichten einer Schleifscheibe**
Control circuit for an adjusting and dressing device of a grinding wheel
Circuit de commande pour un dispositif de réglage et de dressage d'une meule

(30) Priorität: 31.07.1980 CH 5835/80
(43) Veröffentlichungstag der Anmeldung: 10.02.1982
(73) Patentinhaber: Maag-Zahnräder und -Maschinen Aktiengesellschaft, CH-8023 Zürich (CH)
(72) Erfinder: Wuest, Ulrich, Dipl.-El.-Ing./ETH, CH-8134 Adliswil (CH)
(74) Vertreter: Travnicek, Richard (AT)

## Beschreibung

Die Erfindung betrifft eine Steuerschaltung der im Oberbegriff des Patentanspruchs 1 angegebenen Art für eine Vorrichtung zum Nachstellen und Abrichten einer Schleifscheibe.

Bei einer bekannten Vorrichtung (DE-OS 27 26 843) zum Abrichten einer Schleifscheibe an einer Zahnradschleifmaschine wird zum intervallweisen Abrichten einer ebenen Ringpartie an der axial nachstellbaren, tellerförmigen Schleifscheibe die Position der Ringpartie kontrolliert und die Schleifscheibe so nachgestellt, dass die Ringpartie unabhängig von ihrer Abnutzung am gleichen Ort belassen wird. Diese Ringpartie wird mittels eines ebenfalls axial zustellbaren Abrichtwerkzeuges innerhalb eines vorgewählten Abrichtintervalls je einmal abgerichtet. Zu diesem Zweck ist eine Steuerschaltung vorgesehen, die einen an einem Taster befestigten Tastkontakt aufweist. Der Taster wird intermittierend an die Ringfläche angelegt, und sobald der Kontakt infolge einer gewissen Abnutzung der Ringfläche geschlossen wird, liefert die Steuerschaltung einen Befehl zum Nachstellen der Schleifscheibe. Die Nachstellung erfolgt dabei jeweils um einen Zahn eines Klinkenrades, über das die Schleifspindel verstellt wird. Wenn innerhalb des vorwählbaren Abrichtintervalls eine vorgewählte Anzahl von Nachstellungen nicht erreicht wird, so wird das als ein Indiz dafür angesehen, dass die Oberfläche der Schleifscheibe verschmiert ist (Verstopfung ihrer Poren durch Schleifstaub, Öl, usw.) und innerhalb des Abrichtintervalls nicht richtig Arbeit geleistet hat. Es wird deshalb in diesem Fall von der Steuerschaltung ein weiterer Befehl geliefert, mittels welchem das Abrichtwerkzeug um einen Zahn eines weiteren Klinkenrades zugestellt und anschliessend das Abrichtwerkzeug zum Abrichten über die Ringfläche der Schleifscheibe hinweggeschwenkt wird.

Bei dieser bekannten Vorrichtung ist die Abtastung nur für das Nachstellen der Schleifscheibe bestimmt, denn der Abrichtvorgang bleibt stets gleich und wird immer erst ausgeführt, wenn innerhalb eines Abrichtintervalls die vorgewählte Anzahl der Schleifscheibennachstellungen nicht erreicht wird. Als verbesserungsbedürftig ist es deshalb anzusehen, dass der Abtastvorgang keine Information über die Qualität der Schleifscheibe liefert, d.h. nichts über das Aussehen von deren Schleiffläche aussagt, und dass bei dem Abrichtvorgang immer gleich viel Material von der Schleifscheibe abgetragen wird, ohne zu wissen, ob eine solche Materialabtragung überhaupt erforderlich ist. Da weiter der Tastkontakt nur eine JA/Nein-Information liefert (d.h. nachstellen oder nicht nachstellen), lässt sich nicht feststellen, wie weit die Schleifspindel jeweils nachzustellen ist, weshalb bei der bekannten Vorrichtung die Schleifspindel einfach immer um einen Zahn weitergestellt wird. Ob eine solche Weiterstellung ausreichte oder zu gross war, kann dann erst im nächsten Abtastintervall festgestellt werden.

Wenn bei einer Schleifscheibe die Ringfläche nach mehreren Nachstellungen durch das Abrichten ein bestimmtes axiales Mindermass erreicht hat, besteht die Gefahr, dass sich die Schleifscheibe unter dem Schleifdruck biegt und somit ungenügende Schleifergebnisse erzielt werden. Die Schleifscheibe muss deshalb in radialer Richtung nachgestellt werden, damit ihre Mantelfläche durch eine weitere Abrichtvorrichtung abgerichtet werden kann. Die bekannte Vorrichtung liefert keine Information darüber, wann dieses radiale Nachstellen der Schleifscheibe und somit das Abrichten ihrer Mantelfläche zu erfolgen hat.

Überdies ist es bei Schleifmaschinen allgemein möglich, dass die Bedienungsperson die Schleifspindel von Hand nachstellt. Bei einer mit der bekannten Vorrichtung ausgerüsteten Schleifmaschine würde, wenn die Schleifspindel von Hand zu weit nachgestellt worden ist, das Abrichtwerkzeug unnötig viel Material von der Schleifscheibe abgetragen, wodurch deren Standzeit verringert würde. Der gleiche Nachteil tritt auf, wenn die Schleifscheibe bei automatischer Nachstellung in einem Abrichtintervall zu oft nachgestellt wird, weil sie dann zu viel abgerichtet wird und dann sogleich wieder um einen Zahn nachgestellt werden muss.

Aufgabe der Erfindung ist es, eine Steuerschaltung der im Oberbegriff des Patentanspruchs 1 angegebenen Art für eine Vorrichtung zum Nachstellen und Abrichten einer Schleifscheibe so auszubilden, dass sie den tatsächlichen Abnutzungszustand der Schleifscheibe und deren Oberflächenbeschaffenheit anzeigt und einen Nachstell-und/oder Abrichtvorgang nur dann, wenn er tatsächlich erforderlich ist, und nur in dem erforderlichen Ausmass, einleitet.

Diese Aufgabe wird durch die im Kennzeichen des Patentanspruchs 1 angegebenen Merkmale gelöst.

Während die mit einem Tastkontakt ausgerüstete bekannte Steuerschaltung nur in der Lage ist, anzugeben, ob die Schleifscheibe abgenutzt oder nicht abgenutzt ist und somit nachzustellen oder nicht nachzustellen ist, liefert die Steuerschaltung nach der Erfindung aufgrund des anstelle des Tastkontaktes verwendeten Weggebers durch den Abtastvorgang wesentlich mehr Informationen, mittels welchen sich eine Aussage über die Qualität der Oberfläche der Schleifscheibe machen lässt.

Die Unteransprüche betreffen vorteilhafte Weiterbildungen der Lösung gemäss Anspruch 1.

In der Ausgestaltung der Erfindung nach Anspruch 3 entspricht der Zählerstand des ersten Zählers der Impulszahl während eines Tastintervalls. Da die Impulse aber durch die Unebenheiten der Schleifscheibe entstehen, weil eine Wegänderung des Abtastdiamanten in der Grössenordnung von 1 11m bereits eine deutliche Änderung in dem Weggeberausgangssignal verursacht, kann dieser Zählerstand als Aussage über die Oberflächenbeschaffenheit der Scheibe herangezogen werden, denn z.B. durch Schleifstaub, ÖI usw. werden die Poren der Scheibe verstopft und somit weniger Impulse geliefert. Es ist also möglich, die Schleifscheibe nur dann abzurichten, wenn das Abrichten wirklich notwendig ist, und ausserdem den Hub des Abrichtwerkzeuges entsprechend einzustellen.

In der Ausgestaltung der Erfindung nach Anspruch 5 liefert die die Steuerschaltung ein Signal, das der Anzahl der axialen Nachstellungen entspricht und genau aussagt, wann die Schleifscheibe radial nachzustellen und abzurichten ist, d.h. wann ihre Mantelfläche abgedreht werden muss.

In der Ausgestaltung der Erfindung nach Anspruch 6 liefert die Steuerschaltung ein Signal, das angibt, ab wann eine Schleifscheibe so weit abgedreht worden ist, dass sie nicht mehr verwendet werden kann.

Ein Ausführungsbeispiel der Erfindung wird im folgenden unter Bezugnahme auf die beigefügten Zeichnungen näher beschrieben. Es zeigt
Fig. 1 eine schematische Darstellung der Steuerschaltung nach der Erfindung,
Fig. 2 schematisch ein Abtastintervall,
Fig. 3 das Funktionsprinzip eines induktiven Weggebers,
Fig. 4a-4d Formen von Ausgangssignalen des Weggebers,
Fig. 5 eine Teilschnittansicht einer Schleifscheibe und
Fig. 6 eine Gesamtansicht einer Zahnradschleifmaschine, in der die Steuerschaltung verwendbar ist.

Fig. 1 zeigt schematisch eine Steuerschaltung für eine nicht dargestellte Vorrichtung zum Nachstellen und Abrichten einer Schleifscheibe 1. Die Schleifscheibe 1 ist in Fig. 1 nur zum Teil dargestellt und um eine vertikale Achse drehbar. Ein Taster 2 entspricht dem in Fig. 1 der DE-OS 27 26 843 mit der Bezugszahl 15 bezeichneten Taster. Der Taster 2 ist an der Stelle 3 schwenkbar gelagert. An seinem rechten Ende trägt er einen Tastdiamanten 4, der beim Verschwenken des Tasters 2 mit einer Ringfläche 1 der Schleifscheibe 1 in Berührung gebracht wird. Auf den links von dem Schwenklager 3 gelegenen Hebelarm 2b des Tasters 2 wirkt eine Betätigungsvorrichtung 5 ein, die den Tastdiamanten 4 periodisch an die Schleifscheibe drückt, so dass eine Wirkverbindung 6 am anderen Ende auf ein im Innern eines Weggebers 7 vorgesehenen Element in im folgenden noch ausführlich beschriebener Weise einwirkt. Der Taster 2 wird durch die Betätigungsvorrichtung 5 periodisch so verschwenkt, dass der Tastdiamant für eine kurze Zeit t_{T} die Schleifscheibe berührt und dann wieder abgehoben wird, wie es in Fig. 2 gezeigt ist, in welcher das Intervall «Tasten» (t_{T}) beispielsweise 0,3 s und das Intervall «abgehoben» 0,7 s beträgt. Dadurch wird eine unnötige Abnützung der Schleifscheibe durch den Tastdiamanten vermieden. Der kurze Schwenkweg des Hebelarms 2a wird in einen wesentlich längeren Schwenkweg des Hebelarms 2b und in eine entsprechende Translationsbewegung an der Wirkverbindung 6 umgewandelt.

Anstelle des in Fig. 1 der DE-OS 27 26 843 mit der Bezugszahl 17 bezeichneten Tastkontakts wird bei der hier beschriebenen Steuerschaltung ein Weggeber benutzt, bei dem es sich um einen induktiven, einen kapazitiven oder einen optischen Weggeber handeln kann. Ein solcher Weggeber ist in der Lage, anstelle der JA/NEIN-Information des bekannten Tastkontakts ein von dem Weg des Tastdiamanten abhängiges kontinuierliches Signal zu liefern. Die hier beschriebene Ausführungsform der Steuerschaltung wird am Beispiel der Verwendung eines induktiven Weggebers erläutert. Dieser kann beispielsweise den in Fig. 3 schematisch dargestellten Aufbau haben. In oder neben zwei in Reihe geschalteten Spulen ist ein hin- und herbeweglicher Eisenkern 71 angeordnet, dessen Lage das Magnetfeld der Spulen und damit das Ausgangssignal des Weggebers beeinflusst, das an dem Verbindungspunkt der beiden Spulen und dem anderen Endpunkt der einen oder anderen Spule abgegriffen wird, während die Speisespannung des Weggebers an den mit «+» und «-» bezeichneten Klemmen anliegt. Die Lage des Eisenkerns 71 ist aufgrund der Wirkverbindung 6, bei der es sich bei dem hier beschriebenen Ausführungsbeispiel um eine mechanische Verbindung handelt, von der Lage des Tastdiamanten 4 abhängig. Unebenheiten der Schleifscheibe 1 in der Grössenordnung von 1 ₁1m bringen den Tastdiamanten 4 und damit den Weggeber 7 bereits zum Ansprechen.

In dem in Fig. 2 gezeigten Tastintervall t_{T}, in welchem der Tastdiamant 4 die Schleifscheibe berührt, gibt der Weggeber 7 ein Ausgangssignal ab, das eine der in den Fig. 4a-4d gezeigten Signalformen hat. Fig. 4a zeigt ein Spannungssignal, dessen Form den Oszillationen des Tastdiamanten entspricht, die dieser ausführt, wenn er der Schleifscheibenoberfläche folgt und jeweils durch Schleifkörner oder allgemein durch Unebenheiten ausgelenkt wird. Dieses Signal entspricht einer kleinen Abnutzung der Schleifscheibe und einer rauhen, d.h. offenporigen Schleifscheibenoberfläche. Das in in Fig. 4b gezeigte Signal entspricht einer kleinen Abnutzung der Schleifscheibe und einer glatten Oberfläche, deren Poren z.B. durch Schleifstaub und Öl verstopft sind. Die Scheitel dieses Signals sind jeweils zeitlich breiter, da der Tastdiamant seltener durch ein aus der Schleifscheibenoberfläche hervorstehendes Schleifkorn ausgelenkt wird. Das in Fig. 4c gezeigte Signal entspricht einer grossen Abnutzung der Schleifscheibe und einer rauhen Oberfläche. Durch die grössere Abnutzung der Schleifscheibe gegenüber dem Fall von Fig. 4a musste der Tastdiamant einen grösseren Weg zurücklegen, wobei der Eisenkern 71 in dem Weggeber 7 entsprechend weiter nach oben verlagert wurde. Um diese obere Lage herum führt dann der Tastdiamant 4 bzw. der Eisenkern 71 die gleichen Oszillationen wie in dem Fall von Fig. 4a aus. Als Ergebnis dessen hat das Signal in Fig. 4c einen grösseren Effektivwert als das Signal von Fig. 4a. Das in Fig. 4d gezeigte Signal entspricht einer grossen Abnutzung der Schleifscheibe und einer glatten Schleifscheibenoberfläche. Aus den vorstehend dargelegten Gründen hat auch das Signal in Fig. 4d einen grösseren Effektivwert als das Signal in Fig. 4b.

Dem Weggeber 4 sind drei mit I, II bzw. 111 bezeichnete Schaltungszweige der Steuerschaltung nachgeschaltet, die im folgenden im einzelnen beschrieben werden.

Im Schaltungszweig ist der Ausgang des Weggebers 7 mit einem Komparator 8 verbunden, dessen Ausgang mit dem Eingang eines Zählers 9 verbunden ist. Der Ausgang des Zählers 9 ist mit dem Eingang eines Vergleichers 10 verbunden, dessen zweiter Eingang mit einem Konstantengeber 11 verbunden ist. Der Ausgang des Vergleichers 10 ist mit einer Klemme A_{I} verbunden. Der Setzeingang S und der Rücksetzeingang R des Zählers 9 sind mit der Betätigungsvorrichtung 5 verbunden.

Der Schaltungszweig I wertet Ausgangssignale des Weggebers 7 der in den Fig. 4a und 4b dargestellten Art folgendermassen aus:
Der Komparator (Pulsformer) 8 wird jeweils dann, wenn die aufsteigenden Signalflanken einen Wert V, erreichen, getriggert, so dass von ihm ein entsprechender Impuls an den Zähler 9 abgegeben wird. Die Betätigungsvorrichtung 5 enthält beispielsweise einen Asynchronmotor, der über ein Untersetzungsgetriebe eine Nockenscheibe antreibt, über die in jedem Abtastintervall der Taster 2 für die Tastzeit t_{T} verschwenkt wird. Am Beginn jedes Abtastintervalls gibt die Betätigungsvorrichtung ein Freigabesignal an den Eingang des Zählers 9 ab, wodurch dieser gesetzt wird und dadurch in der Lage ist, während der Tastzeit t_{T} die ihm von dem Komparator 8 gelieferten Impulse zu zählen. Am Ende der Zeit t_{T} wird der Zähler 9 durch ein ihm von der Betätigungsvorrichtung 5 über den Eingang R geliefertes Rücksetzsignal rückgesetzt und dadurch der Zählvorgang beendet. Der Zählerstand wird an den Vergleicher 10 abgegeben, der ihn mit einer Konstanten vergleicht. Bei der von dem Konstantengeber 11 gelieferten Konstanten handelt es sich um einen für jede Schleifscheibe spezifischen Wert, der von der Schleifscheibenkörnung abhängig ist. Die Konstante wird für jede Schleifscheibe in dem Konstantengeber 11 eingestellt. Diese Konstante kann mit Hilfe der hier beschriebenen Schaltung an einer neuen Schleifscheibe durch Messung ermittelt und festgelegt werden. Der Zähler 9 zählt während der Tastzeit t_{T} die Anzahl der Scheitel des Signals von Fig. 4a oder 4b aufgrund der ihm von dem Komparator 8 gelieferten Impulse. Als Beispiel sei für den in Fig. 4a dargestellten Fall angenommen, dass eine neue Schleifscheibe in der Abtastzeit t_{T} zehn Signalscheitel ergab. Es würde deshalb in dem Konstantengeber 11 die Zahl «10» eingestellt werden. Dieser Wert «10» wird mit der von dem Zähler gelieferten Impulszahl verglichen. Wenn der Vergleicher feststellt, dass die Schleifscheibenkonstante und der Zählwert gleich sind, bedeutet das, dass die Schleifscheibe in Ordnung ist und keine Abrichtung erforderlich ist. Stellt der Vergleicher dagegen fest, dass die vom Zähler gelieferte Impulszahl etwas kleiner als die Konstante und z.B. gemäss Fig. 4a gleich «6» ist, bedeutet das eine kleine Abnutzung der Schleifscheibe und eine rauhe Schleifscheibenoberfläche. Zeigt das Verleichsergebnis an, dass die Impulszahl des Zählers 9 wesentlich kleiner als die Konstante ist, so bedeutet das eine kleine Abnutzung der Schleifscheibe und eine glatte Schleifscheibenoberfläche (Fig. 4b). Da eine glatte Schleifscheibenoberfläche nachteilig ist, wird in diesem Fall über das an der Klemme A, abgegebene Signal ein Abrichtvorgang ausgelöst.

Durch den Schaltungszweig I ist die Steuerschaltung in der Lage, nicht nur einen Abrichtvorgang auszulösen, sondern auch den Hub des Abrichtwerkzeuges festzulegen. Das stellt ein wesentlich genaueres Abrichtverfahren als bei der bekannten Vorrichtung dar, da bei dieser in regelmässigen Zeitintervallen und immer mit gleichem Hub abgerichtet wird. Letzteres ist insbesondere bei Scheiben nachteilig, die nur zum Schichten benutzt werden, d.h. eine wesentlich längere Standzeit aufgrund einer wesentlich geringeren Abnutzung haben. Die Steuerschaltung nach der Erfindung ist da wesentlich vorteilhafter, da sie einen Abrichtvorgang erst einleitet, wenn tatsächlich eine glatte (d.h. verschmierte) Schleifscheibenoberfläche festgestellt worden ist. Das an der Klemme A_{I} abgegebene Signal wird einer (in Fig. 1 nicht dargestellten) Abrichtvorrichtung zugeführt, die entsprechend der Grösse dieses Signals stufenlos nachstellbar ist. Nachdem diese Nachstellung vorgenommen worden ist, führt der Abrichtdiamant den Abrichtvorgang wie bei der bekannten Vorrichtung aus.

In dem Schaltungszweig I interessiert nur die Anzahl der Scheitel des Ausgangssignals des Weggebers 7, da diese Anzahl auf der Basis des Vergleiches mit der Schleifscheibenkonstanten eine Aussage über den Oberflächenzustand der Schleifscheibe ermöglicht. Dagegen wird im Schaltungszweig II zusätzlich die Amplitude der Scheitel ausgewertet, da diese bei grosser Abnutzung der Schleifscheibe einen Scheitelwert V₂ haben, der grösser als V₁ ist.

Der Schaltungszweig 11 enthält einen Integrator 12, dessen Ausgang mit dem Ausgang des Weggebers 7 und dessen Ausgang mit einer Ausgangsklemme A verbunden ist. Der Integrator 12 integriert über der Tastzeit t_{T} das Ausgangssignal des Weggebers und liefert als Integrationsergebnis ein Abnutzungssignal an der Klemme Aₗₗ. Der Spannungseffektivwert dieses Signals ist eine unmittelbare Anzeige dafür, wie stark die Schleifscheibe abgenutzt ist und wie weit die Schleifspindel nachgestellt werden muss. Das an dem Ausgang Aₗₗ abgegebene Abnutzungssignal wird mit einem stufenlosen Nachstellantrieb für die Schleifspindel zugeführt.

Bei Zahnradschleifmaschinen besteht häufig die Möglichkeit, die Schleifscheibe von Hand nachzustellen. Dabei kommt es vor, dass die Schleifscheibe zu weit nachgestellt wird. In diesem Fall ermöglicht der Schaltungszweig II diese zu weite Nachstellung festzustellen, weil der Eisenkern 71 des induktiven Weggebers 7 weiter aus dem Magnetfeld herausgezogen wird und dann der vom Integrator gebildete Spannungseffektivwert wesentlich kleiner ist als im Fall einer rauhen Oberfläche bei richtiger Schleifscheibenstellung. Die Schleifscheibe kann in diesem Fall automatisch auf die richtige Position zurückgestellt werden.

Der Schaltungszweig 111 enthält einen A/D-Wandler 13, dessen Eingang mit dem Ausgang des Integrators 12 und dessen Ausgang mit dem Eingang eines Vergleichers 14 verbunden ist. Der A/D-Wandler 13 gibt entsprechend der von dem Integrator 12 gelieferten Spannung eine Anzahl von digitalen Werten ab, die der Vergleicher 14 mit einer Konstanten vergleicht, welche er über einen weiteren Eingang aus einem Konstantengeber 15 empfängt. Das Vergleichsergebnis gibt der Vergleicher 14 als Ausgangssignal an einer Klemme Aₗₗ, ab.

Die in den Konstantengeber 15 für jede neue Schleifscheibe einzugebende Konstante wird folgendermassen festgelegt:
In Fig. 5 sind mit vertikalen gestrichelten Linien Abnutzungen der Schleifscheibe angegeben, die jeweils eine Nachstellung erfordern, weil die Scheibe durch Abnutzung und Abrichtung immer dünner wird, d.h. sich ihre Ringfläche 1 a in Fig. 5 immer weiter nach rechts bewegt. Bei einem bestimmten Ausmass der Abnützung ist die Schleifscheibe, gemessen an ihrer Mantelfläche 1d, so dünn geworden, dass, beispielsweise beim Schleifen sehr grosser Zähne, die Gefahr besteht, dass die Schleifscheibe beim Schleifvorgang durch das Werkstück weggedrückt wird. Es ist deshalb erforderlich, nach einer bestimmten Anzahl von Nachstellungen die Mantelfläche 1d zu bearbeiten. Diese Bearbeitung besteht darin, dass die Mantelfläche mit Hilfe eines Abrichtdiamanten um das Mass Y abgedreht wird. Die Konstante für den Konstantengeber 15 kann deshalb so festgelegt werden, dass z.B. nach 15 tlm Nachstellung (Abnutzungsmass 1 c) die Mantelfläche einmal um Y abgedreht werden muss, damit die Schleifscheibe an ihrem Schleifpunkt 1 b wieder ihre ursprüngliche Festigkeit erhält. Das Abnutzungsmass 1 c wird deshalb in den Konstantengeber 15 eingegeben. Da die ursprüngliche Dicke der Schleifscheibe bekannt ist, kann mit Hilfe des an der Klemme A_{III} abgegebenen Signals festgestellt werden, wie weit die Scheibe an der Ringfläche 1 a bereits abgenutzt worden ist und wann das Abdrehen um das Mass Y vorgenommen werden muss. Der Vergleicher 14 vergleicht die Konstante aus dem Konstantengeber 15 mit dem Wert aus dem A/D-Wandler und, wenn das Ergebnis einen bestimmten Wert übersteigt, wird die Scheibe am Mantel um das Mass Y abgedreht. Zu diesem Zweck wird auf das an der Klemme A_{III}, abgegebene Signal hin die Schleifspindel mit der Schleifscheibe in Fig. 5 um das Mass Y nach oben bewegt, der Abdrehdiamant fährt über die Mantelfläche der Scheibe hinweg und trägt diese um das Mass Y ab.

An den Ausgang des Schaltungszweiges 111 ist ein Zähler 16 angeschlossen, dessen Ausgang mit einem Eingang eines Vergleichers 17 verbunden ist. Der Vergleicher 17 hat einen weiteren Eingang, der mit einem Konstantengeber 18 verbunden ist. Der Ausgang des Vergleichers 17 ist mit einer Klemme A'_{III} verbunden. Der Zähler 16 zählt die Ausgangsimpulse des Vergleichers 14. Der Zählerstand wird in dem Vergleicher 17 jeweils mit der in dem Konstantengeber 18 eingestellten Konstanten verglichen. Diese Konstante gibt an, wie oft das Mass Y abgedreht werden kann, bis die Scheibe nicht mehr verwendbar ist. Wenn der Vergleicher 17 feststellt, dass der Zählerstand des Zählers 16 und die von dem Konstantengeber 18 gelieferten Konstante gleich sind, wird über das an der Klemme A'_{III} abgegebene Signal die Schleifmaschine abgeschaltet, da die Schleifscheibe ausgewechselt werden muss. Ausserdem wird der Zähler 16 in diesem Fall über einen nicht dargestellten Rücksetzeingang wieder auf null gelöscht.

Fig. 6 zeigt eine Gesamtansicht einer Zahnradschleifmaschine, in der die hier beschriebene Steuerschaltung verwendet wird. Die Steuerschaltung ist in einem neben der Maschine angeordneten Elektronikschrank 61 untergebracht. Ein Bedienungstableau 62 trägt die Einstellvorrichtungen für die Konstantengeber 11, 15 und 18. Mit 63a und 63b sind die Vorschubzylinder für die beiden Schleifscheiben der Maschine bezeichnet. Mit 64 ist der Antriebsmotor einer der beiden Zustellschlitten für die axiale Schleifspindelnachstellung bezeichnet.

## Patentansprüche

1. Steuerschaltung zum selbsttätigen Nachstellen und Abrichten einer Schleifscheibe (1) in einer Schleifmaschine, insbesondere einer Zahnflankenschleifmaschine mit tellerförmigen Schleifscheiben, mit einem mit Hilfe einer Betätigungsvorrichtung (5) an die Arbeitsfläche der Schleifscheibe (1) anlegbaren und von ihr auslenkbaren Taster (2), einem vom Taster (2) beaufschlagten, die Bewegungen des Tasters (2) in elektrische Signale umsetzenden Wandler, einen Zähler (9) für die vom Wandler abgegebenen Signale und einem Vergleicher (10), der die vom Zähler (9) erfassten Signale mit einer vorgebbaren Konstanten vergleicht und dementsprechend an der Maschine Stellvorgänge auslöst, dadurch gekennzeichnet, dass der Taster (2) eine die Oberflächenrauhigkeit der Schleifscheibe (1 ) erfassende Tastspitze (4) aufweist, dass als Wandler ein die Tasterbewegungen in dazu proportionale elektrische Signale umsetzenden Wegaufnehmer (7) verwendet ist und dass dem Wegaufnehmer (7) parallel zu dem Zähler (9) ein Integrator (12) nachgeschaltet ist, der über eine vorgebbare Tastzeit (t_{T}) den Effektivwert der vom Wegaufnehmer (7) abgegebenen Signale bildet und damit den für das Nachstellen der Schleifscheibe (1) erforderlichen Stellmotor beaufschlagt.

2. Steuerschaltung nach Anspruch 1, dadurch gekennzeichnet, dass als Wegaufnehmer (7) ein lichtelektrisches System verwendet ist, das mit dem Taster (2) optisch gekoppelt ist.

3. Steuerschaltung nach Anspruch 1 oder 2, dadurch gekennzeichnet, dass in Reihe zwischen dem Wegaufnehmer (7) und dem Zähler (9) ein Komparator (8) geschaltet ist.

4. Steuerschaltung nach einem der Ansprüche 1 bis 3, mit einer automatisch arbeitenden Betätigungsvorrichtung (5) zum intermittierenden Anlegen des Tasters an die Schleifscheibe, dadurch gekennzeichnet, dass die Betätigungsvorrichtung (5) zusätzliche Steuerausgänge aufweist, über die der Zähler (9) zu starten und zu löschen ist.

5. Steuerschaltung nach einem der Ansprüche 1 bis 4, dadurch gekennzeichnet, dass zum Nachstellen und Abrichten der Schleifscheibe (1 ) in einer zweiten Richtung dem Integrator (12) in Reihe ein Analog/Digital-Wandler (13) und ein zweiter Vergleicher (14) nachgeschaltet sind, wobei der Vergleicher (14) das Abrichten und Nachstellen der Schleifscheibe (1 ) in der zweiten Richtung nach Massgabe einer zweiten vorgebbaren Konstanten steuert.

6. Steuerschaltung nach Anspruch 5, dadurch gekennzeichnet, dass ein zweiter Zähler (16) an den Ausgang des zweiten Vergleichers (14) angeschlossen ist, der die Schleifmaschine nach Massgabe des in der zweiten Richtung zulässigen Gesamtabrichtmasses abschaltet.

## Revendications

1. Montage de commande pour le réglage et le dressage d'un disque (1) de meulage dans une machine de meulage, notamment dans une machine de meulage à flasques dentés comportant des disques de meulage en forme d'assiette, pourvu d'un palpeur (2) pouvant prendre appui sur la surface de travail du disque de meulage (1 ) au moyen d'un dispositif d'actionnement (5) et pouvant être déplacé par ce dernier, ce montage comprenant également un convertisseur commandé par le palpeur (2) et transformant les mouvements du palpeur (2) en signaux électriques, un compteur (9) des signaux délivrés par le convertisseur, et un comparateur (10), qui compare les signaux saisis par le compteur (9) à une constante prédéterminée et délivre corrélativement des ordres de positionnement à la machine, caractérisé en ce que le palpeur (2) comporte une pointe palpeuse (4) tâtant la rugosité de la surface du disque de meulage (1), en ce qu'un capteur de trajet (7) transformant les mouvements du palpeur en signaux électriques proportionnels est utilisé comme convertisseur, et en ce qu'un intégrateur (12) est connecté au capteur de trajet (7) en parallèle avec le compteur (9), cet intégrateur formant la valeur effective des signaux provenant du capteur de trajet (7) après un temps de pal- page (t_{T}) prédéterminé, et de ce fait commandant le moteur de positionnement nécessaire au réglage du disque de meulage (1).

2. Montage de commande selon la revendication 1, caractérisé en ce que le capteur de trajet (7) est un système photoélectrique qui est couplé optiquement avec le palpeur (2).

3. Montage de commande selon l'une des revendications 1 et 2, caractérisé en ce qu'un comparateur (8) est connecté en série entre le capteur de trajet (7) et le compteur (9).

4. Montage de commande selon l'une des revendications 1 à 3, comportant un dispositif d'actionnement fonctionnant automatiquement pour positionner de manière intermittente le palpeur sur le disque de meulage, caractérisé en ce que le dispositif d'actionnement (5) comporte des sorties de commande supplémentaires par lesquelles le compteur (9) est mis en route et remis à zéro.

5. Montage de commande selon l'une des revendications 1 à 4, caractérisé en ce qu'un convertisseur analogique-numérique (13) et un second comparateur (14) sont connectés en série avec l'intégrateur (2) pour le réglage et le dressage du disque de meulage dans une seconde direction, le comparateur (14) pilotant le dressage et le réglage du disque de meulage (1 ) dans la seconde direction en fonction d'une seconde constante prédéterminée.

6. Montage de commande selon la revendication 5, caractérisé en ce qu'un second compteur (16) est relié à la sortie du second comparateur (14) et couplé au circuit de la machine de meulage en fonction de l'ensemble des mesures de dressage permises dans la seconde direction.

## Claims

1. Control circuitry for the automatic adjusting and dressing of a grinding wheel (1) in a grinding machine, especially in a tooth flank grinding machine with disc-shaped grinding wheels, including a feeler (2) which can be applied against the working face of the grinding wheel (1) by means of an actuating device (5) and which is deflectable by said wheel, a converter which is acted upon by the feeler (2) and converts the movements of the feeler (2) into electrical signals, a counter (9) for the signals emitted by the converter, and a comparator (10) whereby the signals received by the counter (9) are compared with a presettable constant and adjusting operations are initiated at the machine accordingly, characterised in that the feeler (2) comprises a sensing tip (4) detecting the surface roughness of the grinding wheel (1 ), that there is used as the converter a travel distance pickup (7) converting the feeler movements into electrical signals proportional thereto, and that there is connected to the output side of the travel distance pickup (7) in parallel with the counter (9) an integrator (12) which over a predeterminable sensing time (t_{T}) forms the effective value of the signals emitted by the travel distance pickup (7) and thus acts on the adjusting motor required for the adjustment of the grinding wheel (1).

2. Control circuitry according to claim 1, characterised in that there is used as the travel distance pickup (7) a photoelectric system which is optically coupled with the feeler (2).

3. Control circuitry according to claim 1 or 2, characterised in that a comparator (8) is connected in series between the travel distance pickup (7) and the counter (9).

4. Control circuitry according to one of claims 1 to 3, with an automatically operating actuating device (5) for intermittent application of the feeler to the grinding wheel, characterised in that the actuating device (5) comprises additional control outputs through which the counter (9) is to be started and cancelled.

5. Control circuitry according to one of claims 1 to 4, characterised in that for adjusting and dressing the grinding wheel (1) in a second direction there are connected to the output side of the integrator (12) in series an analog/digital converter (13) and a second comparator (14), and the comparator (14) controls the dressing and adjusting of the grinding wheel (1) in the second direction in accordance with a second presettable constant.

6. Control circuitry according to claim 5, characterised in that a second counter (16) is connected to the output of the second comparator (14), which switches off the grinding machine in accordance with the total dressing dimension allowable in the second direction.
